# EUROPÄISCHE PATENTSCHRIFT

(11) **EP 0 016 981 B1**
(45) Veröffentlichungstag und Bekanntmachung des Hinweises auf die Patenterteilung: **19.10.1983**
(21) Anmeldenummer: 80101072.9
(22) Anmeldetag: 03.03.1980
(51) Int. Cl.: B41J 3/18

(54) **Nach dem elektrostatischen Prinzip arbeitender Drucker**
Printer operating according to the electrostatic principle
Imprimante travaillant d'après le principe électrostatique

(30) Priorität: 06.04.1979 DE 2914057
(43) Veröffentlichungstag der Anmeldung: 15.10.1980
(73) Patentinhaber: SIEMENS AKTIENGESELLSCHAFT, 80333 München (DE)
(72) Erfinder: Wiedemer, Manfred, Ing. grad., D-8045 Ismaning (DE); Mugrauer, Hubert, Ing. grad., D-8011 Pöring (DE)

## Beschreibung

Die Erfindung bezieht sich auf einen nach dem elektrostatischen Prinzip arbeitenden Drucker, bei dem in Abhängigkeit einer Druckinformation auf einem mit konstanter Geschwindigkeit rotierenden Zwischenträger Ladungsbilder der zu druckenden Zeichen erzeugt werden, diese Ladungsbilder mit Hilfe von Toner entwickelt werden und die dadurch entstehenden Tonerbilder der zu druckenden Zeichen in einer Umdruckstation auf einen Aufzeichnungsträger umgedruckt werden, wobei der Aufzeichnungsträger durch eine Vorschubeinrichtung durch die Umdruckstation bewegt wird und bei dem nach dem Umdruck die Tonerbilder in einer Fixierstation fixiert werden.

Derartige nach dem elektrostatischen Prinzip arbeitende Drucker sind bereits bekannt (siehe z. B. Applied Optics, Band 17, Nr. 6, 15, März 1978, Seiten 878 bis 884). Bei solchen Druckern werden z. B. die Ladungsbilder auf einen fotoelektrischen Zwischenträger mit Hilfe eines Laserstrahls erzeugt, der in Abhängigkeit der zu druckenden Zeichen mit Hilfe eines akustooptischen Modulators in mehrere parallel verlaufende Teilstrahlen aufgespalten wird. Die Teilstrahlen werden entsprechend der Druckinformation hell/dunkel getastet. Auf dem Zwischenträger werden dann die Ladungsbilder der zu druckenden Zeichen rasterpunktförmig gebildet. Nach dem Erzeugen der Ladungsbilder auf dem Zwischenträger werden die Ladungsbilder durch eine Tonerstation geführt und dort mit Toner eingefärbt. Die dadurch entstehenden Tonerbilder werden in der Umdruckstation von dem Zwischenträger auf einen Aufzeichnungsträger, z. B. eine Papierbahn, umgedruckt. Dazu wird der Aufzeichnungsträger mit Hilfe einerVorschubeinrichtung an dem Zwischenträger in der Umdruckstation vorbeigeführt. Jedesmal wenn ein Umdruck stattfinden soll, wird der Aufzeichnungsträger an den Zwischenträger herangeführt. Soll kein Umdruck stattfinden, also während der Druckpausen, wird der Aufzeichnungsträger vom Zwischenträger abgeschwenkt. Die auf den Aufzeichnungsträger übertragenen Tonerbilder werden in einer Fixierstation fest mit dem Aufzeichnungsträger verbunden.

Bei den bekannten elektrostatischen Druckern ist es üblich, die Geschwindigkeit des Aufzeichnungsträgers und des Zwischenträgers gleich zu wählen. Dabei ist die Geschwindigkeit des Aufzeichnungsträgers und des Zwischenträgers abhängig von der Druckgeschwindigkeit. Dagegen ist die Geschwindigkeit des Aufzeichnungsträgers unabhängig davon, ob der Aufzeichnungsträger bedruckt werden soll oder nur vorgeschoben werden soll. Das bedeutet, daß die Geschwindigkeit des Aufzeichnungsträgers durch die Umdruckstation unabhängig davon ist, ob auf dem Aufzeichnungsträger auf eine Zeile mit Druckzeichen ein oder mehrere Leerzeilen folgen, also unabhängig von der Druckauslastung.

Die der Erfindung zugrunde liegende Aufgabe besteht darin, beim Bedrucken des Aufzeichnungsträgers die Druckauslastung zu berücksichtigen. Diese Aufgabe wird dadurch gelöst, daß ein Komprimierungsschaltkreis vorgesehen ist, der die zeilenweise angebotene Druckinformation derart ordnet, daß Leerzeilen ausgelassen werden und nur zeichenenthaltende Zeilen von Ladungsbildern auf dem Zwischenträger aufeinanderfolgen, daß ein Speicher vorgesehen ist, in dem der vor der Komprimierung gegebene wirkliche Zeilenabstand als Vorschubinformation der nach der Komprimierung unmittelbar aufeinanderfolgende Zeilen von Ladungsbildern auf dem Zwischenträger enthalten ist, daß die Vorschubeinrichtung mit einem Schnellvorschub versehen ist, daß eine Steuerung vorgesehen ist, der die Vorschubinformation zugeführt wird und die den Schnellvorschub einschaltet, wenn der wirkliche Zeilenabstand (n) von der gerade vom Zwischenträger auf den Aufzeichnungsträger umgedruckten Zeile von Tonerbildern zur nächsten Tonerbilder enthaltenden Zeile >1 ist, und die den Schnellvorschub wieder abschaltet, wenn die nächste Zeile von Tonerbildern auf dem Zwischenträger zur Umdruckstation gelangt.

In der Umdruckstation kann eine Schwenkeinrichtung vorgesehen sein, die den Aufzeichnungsträger während des Schnellvorschubs der Vorschubeinrichtung von dem Zwischenträger abschwenkt. Dabei kann die Schwenkeinrichtung so gesteuert werden, daß sie den Aufzeichnungsträger vom Zwischenträger nur abschwenkt, wenn nk-i (i=3, 4, 5 usw.) ist. Damit würde der Aufzeichnungsträger nur dann abgeschwenkt, wenn mehrere Leerzeilen aufeinanderfolgen.

Es ist zweckmäßig, die Fixierung in der Fixierstation unabhängig von der Geschwindigkeit des Aufzeichnungsträgers mit einer mittleren Geschwindigkeit durchzuführen. Dabei kann vorteilhaft zwischen der Fixierstation und der Umdruckstation eine Aufzeichnungsträgerschlaufe gebildet werden.

Der erfindungsgemäße Drucker hat den Vorteil, daß bei hoher Druckgeschwindigkeit durch den Einsatz des Schnellvorschubs erhebliche Kosteneinsparungen möglich sind. Durch die Erhöhung der Papiergeschwindigkeit in druckfreien Zeiten auf ein Mehrfaches der Druckgeschwindigkeit kann entweder die Ausgangsleistung des Druckers erhöht werden oder bei unveränderter Druckleistung die Ablaufgeschwindigkeit der Zeichenerzeugung und der Entwicklung verringert werden. Einsparungen ergeben sich somit z. B. in der optischen Zeichenerzeugung, an den Ladungsaggregaten, in der Entwicklerstation, in der Fixierstation und in den Reinigungsvorrichtungen. Weiterhin werden Verbrauchsmaterialien wie Reinigungsbürsten, Toner usw. eingespart.

Anhand eines Ausführungsbeispiels, das den erfindungsgemäßen Drucker im Prinzip darstellt, wird die Erfindung näher erläutert. Dabei wird von einem elektrostatischen Drucker ausgegangen, der in seinem mechanischen Aufbau bis auf den Schnellvorschub aus dem Stand der Technik bekannt ist. Es sind darum von dem Drucker nur die Teile dargestellt, die zur Erläuterung des erfindungsgemäßen Druckers notwendig sind. Die übrigen Teile wie Entwicklerstation, Korotrone, Reinigungseinrichtung, Fixierstation sind dagegen weggelassen worden.

Die auf einem Aufzeichnungsträger AT, z. B. einer Papierbahn, zu druckende Information kann als Druckinformation von einer Datenverarbeitungsanlage DVA geliefert werden. Es sei angenommen, daß auf dem Aufzeichnungsträger AT eine Seite gedruckt werden soll, wie sie in der Figur als SE1 dargestellt ist. Hier folgt auf eine erste Zeile mit Druckzeichen, zum Beispiel A, mehrere Leerzeilen LZ, dann ist wieder eine Zeile mit Zeichen B usw. angeordnet. Bei bisher bekannten elektrostatischen Druckern wurde auf einem mit konstanter Geschwindigkeit bewegten Zwischenträger ZT, z. B. einer Trommel mit einem Fotoleiter an seiner Oberfläche, ein exaktes Abbild einer solchen Seite SE1 als Ladungsbild erzeugt. Das heißt, auf der Oberfläche des Zwischenträgers ZT wurde zunächst durch einen Zeichengenerator ZG, z. B. einem Laser, entsprechend dem Aufbau der Seite SE1 eine erste Zeile von Ladungsbildern A erzeugt. Es folgten auf der ersten Zeile mit Ladungsbildern mehrere Zeilen ohne Ladungsbilder, bis dann die nächste Zeile auf dem Zwischenträger in die Druckzeichen geschrieben werden sollten, zu der Schreibstelle gelangt war. Dann wurde eine Zeile von Ladungsbildern B erzeugt usw. Auf dem Zwischenträger folgten somit Zeilen, die Ladungsbilder von Zeichen enthielten, Zeilen, die keine Ladungsbilder enthielten, je nachdem, wie die Seite SE1 aufgebaut war, die auf den Aufzeichnungsträger AT gedruckt werden sollte.

Eine entsprechend dem Aufbau der Seite SE1 aufgebaute Druckinformation wurde von der Datenverarbeitungsanlage DVA einer Drucksteuerung DS des Druckers geliefert. Die Druckinformation enthält dabei die Druckzeichen, die gedruckt werden sollen, und die Stelle, an der die Druckzeichen auf dem Aufzeichnungsträger AT stehen sollen. Aus dieser Druckinformation wird in einem Decodierschaltkreis DC die Information, die die Druckzeichen darstellt, von der Information getrennt, die die Stelle angibt, an der das Druckzeichen gedruckt werden soll. Dabei können z. B. Druckzeichen zeilenweise in einem Speicher SP1 angeordnet werden. Die Information darüber, wann von einer Zeile zur nächsten Zeile übergegangen werden muß, wird als Vorschubinformation in einem zweiten Speicher SP2 gespeichert.

Die Zeicheninformation des Speichers SP1 und die Vorschubinformation des Speichers SP2 werden einem Komprimierungsschaltkreis KS zugeführt. Der Komprimierungsschaltkreis KS ordnet die Zeicheninformation derart, daß er in aufeinanderfolgenden Zeilen alle Leerzeilen wegläßt. Damit enthält die Zeicheninformation, die einer Zeichengeneratorsteuerung ZGS zugeführt wird, nur noch Zeilen, in denen Druckzeichen angeordnet sind. Im Komprimierungsschaltkreis KS bzw. im Speicher SP2 wird gleichzeitig auch festgehalten, wie der wirkliche Zeilenabstand vor der Komprimierung zwischen zwei nach der Komprimierung aufeinanderfolgender, Zeichen enthaltenden Zeilen war. Dieser Vorschubinformation wird einer Steuerung VS für den Aufzeichnungsträgervorschub der Vorschubeinrichtung VE zugeführt.

Die Zeichengeneratorsteuerung ZGS veranlaßt nun den Zeichengenerator ZG, daß auf dem Zwischenträger ZT Ladungsbilder der zu drukkenden Zeichen erzeugt werden. Dabei enthalten alle aufeinanderfolgenden Zeilen auf dem Zwischenträger ZT Ladungsbilder von Zeichen. Dies ist im Ausführungsbeispiel der Figur dargestellt. Es sind drei Zeilen gezeigt, die alle Ladungsbilder von Zeichen enthalten. Das heißt, das Abbild einer Seite SE auf der Oberfläche des Zwischenträgers ZT enthält die Leerzeilen der Seite nicht mehr. Zur Zeichenerzeugung auf dem Zwischenträger ZT muß noch auf bekannte Weise ein Zeichenspeicher ZSP herangezogen werden, aus dem sich der Aufbau der einzelnen Zeichen ergibt.

Die Steuerung VS ist mit der Vorschubeinrichtung VE verbunden, die z. B. Vorschubräder VR enthält. Der Antrieb der Vorschubräder VR kann auf bekannte Weise aufgebaut sein. Wesentlich ist dabei, daß die Vorschubeinrichtung VE einen Schnellvorschub enthält, der nach Bedarf ein-und ausgeschaltet werden kann. Derartige Schnellvorschübe sind von mechanischen Drukkern bekannt.

Die von dem Zeichengenerator ZG auf dem Zwischenträger ZT erzeugten Ladungsbilder werden durch Toner entwickelt und als Tonerbilder einer Umdruckstation US zugeführt. In der Umdruckstation US werden dann die Tonerbilder auf bekannte Weise auf den Aufzeichnungsträger AT übertragen. Dazu kann z. B. ein Korotron KO an der Umdruckstelle angeordnet sein, das von einer Korotronsteuerung KST gesteuert wird. Weiterhin kann in der Umdruckstation US eine Schwenkeinrichtung SCH vorgesehen sein, die den Aufzeichnungsträger AT an den Zwischenträger ZT anschwenken bzw. von diesem wegschwenken kann. Der Aufzeichnungsträger AT muß immer dann am Zwischenträger ZT angeschwenkt sein, wenn Tonerbilder vom Zwischenträger AT umgedruckt werden sollen. Die Steuerung der Schwenkeinrichtung SCH kann durch eine Schwenkeinrichtungssteuerung STE erfolgen.

Der Ablauf des Umdruckvorganges vom Zwischenträger ZT auf den Aufzeichnungsträger AT wird im folgenden beschrieben: Es sei angenommen, daß eine erste Zeile von Tonerbildern auf dem Zwischenträger ZT in die Umdruckstation US läuft. Dann muß ein Umdruck der Zeile von Tonerbildern vom Zwischenträger ZT auf den Aufzeichnungsträger AT erfolgen. Das bedeutet, daß der Aufzeichnungsträger AT an den Zwischenträger ZT angeschwenkt sein muß. Es bedeutet weiterhin, daß die Geschwindigkeit des Aufzeichnungsträgers AT der Umfangsgeschwindigkeit des Zwischenträgers ZT entsprechen muß. Da das Korotron KO eingeschaltet ist, werden die Tonerbilder vom Zwischenträger ZT auf den Aufzeichnungsträger AT übertragen. Nach dem Umdruckvorgang der Zeile von Tonerbildern schaltet die Steuerung VS in der Vorschubeinrichtung VE den Schnellvorschub ein, sofern auf die umgedruckte Zeile eine oder mehrere Leerzeilen folgen. Damit wird die Geschwindigkeit des Aufzeichnungsträgers AT erhöht. Der Schnellvorschub des Aufzeichnungsträgers AT erfolgt so lange, bis die nächste Zeile von Tonerbildern auf dem Zwischenträger ZT an die Umdruckstelle der Umdruckstation US gelangt ist. Dann wird der Schnellvorschub wieder ausgeschaltet und der Aufzeichnungsträger AT mit normaler Geschwindigkeit weiterbewegt. Auf diese Weise wird der Schnellvorschub so gesteuert, daß er die Komprimierung der Zeilen durch den Komprimierungsschaltkreis KS wieder rückgängig macht. Mit Hilfe der Steuerung des Schnellvorschubs der Vorschubeinrichtung VE wird also wieder der Aufbau der Seite SE1 erzeugt, der aufgrund der Komprimierung auf dem Zwischenträger ZT nicht mehr bestand. Damit sind die bei der Komprimierung in dem Komprimierungsschaltkreis KS beseitigten Leerzeilen auf dem Aufzeichnungsträger AT wieder vorhanden. Entsprechend der Anzahl der Leerzeilen zwischen zwei Druckzeichen enthaltenden Zeilen auf einer Seite SE wird also der Aufzeichnungsträger AT durch den Schnellvorschub in der Zeit, in der zwei aufeinanderfolgende Zeilen von Tonerbildern auf dem Zwischenträger ZT durch die Umdruckstation US laufen, weiter oder weniger weit transportiert.

Der Schnellvorschub wird z. B. nur dann eingeschaltet, wenn der wirkliche Zeilenabstand (n) zweier benachbarter Zeichen enthaltender Zeilen größer 2;2 ist. Wenn n =2 gewählt wird, dann wird der Schnellvorschub eingeschaltet, wenn auf der Seite SE1 Zeilen mit Zeichen und Leerzeilen einander abwechseln. Es ist aber auch möglich, n>2 zu wählen und damit den Schnellvorschub nur dann einzu3chalten, wenn auf der Seite SE1 mindestens zwei Leerzeilen zwischen zwei Zeichen enthaltenden Zeilen angeordnet sind. In diesem Fall muß der Schnellvorschub nicht so häufig eingeschaltet werden wie bei dem ersten Fall. Durch die Steuerung VS für die Vorschubeinrichtung VE muß aber auf jeden Fall gewährleistet sein, daß der Schnellvorschub ausgeschaltet ist, wenn in der Umdruckstation US umgedruckt werden soll. Es ist zweckmäßig, daß der Aufzeichnungsträger AT vom Zwischenträger ZT abgeschwenkt wird, wenn der Schnellvorschub eingeschaltet wird. Dabei kann die Schwenkeinrichtung SCH immer dann eingeschaltet werden, wenn n > i ist. Dabei kann i =2,3,4 usw. gewählt werden. Damit würde die Schwenkeinrichtung SCH den Aufzeichnungsträger AT nur dann vom Zwischenträger ZT abschwenken, wenn der Schnellvorschub den Aufzeichnungsträger AT um mindestens zwei Leerzeilen weitertransportieren muß.

Es ist zweckmäßig, daß der Aufzeichnungsträger AT mit mittlerer Geschwindigkeit durch die Fixierstation FX läuft und damit die Geschwindigkeit, mit der die Tonerbilder mit dem Aufzeichnungsträger AT verschmolzen werden, unabhängig ist von der Geschwindigkeit des Aufzeichnungsträgers in der Umdruckstation US. Um die Geschwindigkeit der Fixierung in der Fixierstation von der Geschwindigkeit des Aufzeichnungsträgers AT in der Umdruckstation US zu entkoppeln, kann eine Aufzeichnungsträgerschlaufe PS zwischen Umdruckstation US und Fixierstation FX vorgesehen werden.

## Patentansprüche

1. Nach dem elektrostatischen Prinzip arbeitender Drucker, bei dem in Abhängigkeit einer Druckinformation auf einem mit konstanter Geschwindigkeit rotierenden Zwischenträger Ladungsbilder der zu druckenden Zeichen erzeugt werden, diese Ladungsbilder mit Hilfe von Toner entwickelt werden und die dadurch entstehenden Tonerbilder der zu druckenden Zeichen in einer Umdruckstation auf einen Aufzeichnungsträger umgedruckt werden, wobei der Aufzeichnungsträger durch eine Vorschubeinrichtung durch die Umdruckstation bewegt wird und bei dem nach dem Umdruck die Tonerbilder in einer Fixierstation fixiert werden, dadurch gekennzeichnet, daß ein Komprimierungsschaltkreis (KS) vorgesehen ist, der die zeilenweise angebotene Druckinformation derart ordnet, daß Leerzeilen (LZ) ausgelassen werden und nur Zeichen enthaltende Zeilen von Ladungsbildern auf dem Zwischenträger (ZT) aufeinanderfolgen, daß ein Speicher (SP2) vorgesehen ist, in dem der vor der Komprimierung gegebene wirkliche Zeilenabstand als Vorschubinformation der nach der Komprimierung unmittelbar aufeinanderfolgende Zeilen von Ladungsbildern auf dem Zwischenträger (ZT) enthalten ist, daß die Vorschubeinrichtung (VE) mit einem Schnellvorschub versehen ist, daß eine Steuerung (VS) vorgesehen ist, der die Vorschubinformation zugeführt wird und die den Schnellvorschub einschaltet, wenn der wirkliche Zeilenabstand (n) von der gerade vom Zwischenträger (ZT) auf den Aufzeichnungsträger (AT) umgedruckten Zeile von Tonerbildern zur nächsten Tonerbilder enthaltenden Zeile > 1 ist, und die den Schnellvorschub wieder abschaltet, wenn die nächste Zeile von Tonerbilder auf dem Zwischenträger (ZT) zur Umdruckstelle gelangt.

2. Drucker nach Anspruch 1-, dadurch gekennzeichnet, daß eine Schwenkeinrichtung (SCH) vorgesehen ist, die den Aufzeichnungsträger (AT) während des Schnellvorschubs von dem Zwischenträger (ZT) abschwenkt.

3. Drucker nach Anspruch 2, dadurch gekennzeichnet, daß die Schwenkeinrichtung (SCH) den Aufzeichnungsträger (AT) vom Zwischenträger (ZT) nur abschwenkt, wenn n=i (i≧2, 3, 4 usw.) ist.

4. Drucker nach einem der vorhergehenden Ansprüche, dadurch gekennzeichnet, daß die Vorschubbewegung durch die Fixierstation (FX) unter Bildung einer Aufzeichnungsträgerschlaufe (PS) zwischen Umdruckstation (US) und Fixierstation mit mittlerer Geschwindigkeit erfolgt.

## Claims

1. A printer operating in accordance with electrostatic principles, in which, in dependence upon an item of information to be printed, charge images of the characters which are to be printed are produced on an intermediate carrier which rotates at a constant speed, in which these charge images are developed with the aid of toner and the toner images of the characters to be printed so produced, are reprinted on to a data carrier in a reprinting station, the data carrier being moved through the reprinting station by a feeding device, and in which after reprinting, the toner images are fixed in a fixing station, characterised in that a compressing circuit (KS) is provided which arranges the information to be printed which is presented linewise in such a way that blank lines (LZ) are omitted and only lines of charge images which contain characters succeed one another on the intermediate carrier (ZT); that a store (SP2) is provided, in which the actual line spacing as presented prior to the compressing operation, is contained as feed information in respect of the lines of charge images directly following one another on the intermediate carrier (ZT) after the compressing operation; that the feed device (VE) is provided with a rapid feed; that a control unit (VS) is provided, to which the feed information is supplied and which switches on the rapid feed when the actual line spacing (n) from the line of toner images which has just been reprinted from the intermediate carrier (ZT) on to the data carrier (AT), to the next line containing toner images is > 1, and which switches off the rapid feed when the next line of toner images reaches the reprinting station on the intermediate carrier (ZT).

2. A printer as claimed in Claim 1, characterised in that a swivelling device (SCH) is provided which swivels the data carrier (AT) away from the intermediate carrier (ZT) during the rapid feed.

3. A printer as claimed in Claim 2, characterised in that the swivelling device (SCH) only swivels the data carrier (AT) away from the intermediate carrier (ZT) when n=i (i^{>_}_2, 3, 4 etc.).

4. A printer as claimed in one of the preceding Claims, characterised in that the feed movement through the fixing station (FX) is carried out at average speed with the formation of a data carrier loop (PS) between the reprinting station (US) and the fixing station.

## Revendications

1. Imprimante fonctionnant suivant le principe électrostatique, dans laquelle des images, sous forme de charges, des signes à imprimer sont produites en fonction d'une information d'impression sur un support intermédiaire tournant à vitesse constante, ces images sous forme de charges sont développées à l'aide de toner et les images de toner ainsi produites des signes à imprimer sont transférées sur un support d'enregistrement dans un poste de transfert, le support d'enregistrement étant déplacé dans le poste de transfert par un dispositif d'avance, et dans laquelle après le transfert les images de toner sont fixées dans un poste de fixation, caractérisée en ce qu'il est prévu un circuit de compression (KS), qui ordonne l'information d'impression fournie ligne par ligne de telle façon que des lignes blanches (LZ) sont omises et que ne se succèdent sur le support intermédiaire (ZT) que des lignes d'images, sous forme de charges, qui contiennent des signes, en ce qu'il est prévu une mémoire (SP2), dans laquelle l'interligne réel existant avant la compression est contenu, sous forme d'information d'avance des lignes d'images sous forme de charges se succédant directement après la compression, sur le support intermédiaire (ZT), en ce que le dispositif d'avance (VE) est muni d'une avance rapide, en ce qu'il est prévu un dispositif de commande (VS) à laquelle est fournie l'information d'avance et qui branche l'avance rapide quand l'interligne (n) réel de la ligne d'image de toner qui vient d'être transférée du support intermédiaire (ZT) au support d'enregistrement (AT) à la ligne immédiatement suivante comprenant des images de toner est > 1, et qui débranche à nouveau l'avance rapide quand la ligne immédiatement suivante d'images de toner sur le support intermédiaire (ZT) arrive au poste de transfert.

2. Imprimante suivant la revendication 1, caractérisée en ce qu'un dispositif de pivotement (SCH) est prévu, qui éloigne par pivotement le support d'enregistrement (AT) du support intermédiaire (ZT) pendant l'avance rapide.

3. Imprimante suivant la revendication 2, caractérisée en ce que le dispositif de pivotement (SCH) n'éloigne par pivotement le support d'enregistrement (AT) du support intermédiaire (ZT) que quand n = (i≧2, 3, 4, etc.).

4. Imprimante suivant l'une des revendications précédentes, caractérisée en ce que le mouvement d'avance dans le poste de fixation (FX) s'effectue à vitesse moyenne avec formation d'une boucle (PS) du support d'enregistrement entre le poste de transfert (US) et le poste de fixation.
